# FASCICULE DE BREVET EUROPEEN

(11) **EP 3 895 579 B1**
(45) Date de publication et mention de la délivrance du brevet: **17.01.2024**
(21) Numéro de dépôt: 21167548.3
(22) Date de dépôt: 09.04.2021
(51) Int. Cl.: A45D 40/02, A45D 40/06

(54) **MÉCANISME POUR UN RÉCEPTACLE D'APPLICATION D'UN PRODUIT COSMÉTIQUE ET RÉCEPTACLE COMPORTANT UN TEL MÉCANISME**
MECHANISMUS FÜR EINEN BEHÄLTER ZUM AUFTRAGEN EINES KOSMETIKPRODUKTS UND BEHÄLTER, DER EINEN SOLCHEN MECHANISMUS UMFASST
MECHANISM FOR A CONTAINER FOR APPLYING A COSMETIC PRODUCT AND CONTAINER COMPRISING SUCH A MECHANISM

(30) Priorité: 17.04.2020 FR 2003876
(43) Date de publication de la demande: 20.10.2021
(73) Titulaire: ALBEA SERVICES, 92230 Gennevilliers (FR)
(72) Inventeur: EDMONDSON, Mark, 92230 GENNEVILLIERS (FR); JOURDAIN, Marc, 92230 GENNEVILLIERS (FR)
(74) Mandataire: Gevers & Orès

(56) Documents cités:
- EP-A2- 0 943 262
- WO-A1-2008/031766
- WO-A1-2020/185911
- WO-A1-2020/193497
- FR-A1- 2 845 874
- TW-U- M 590 900
- US-A- 5 000 356

## Description

### Domaine technique de l'invention

L'invention concerne un mécanisme pour un réceptacle d'application d'un produit cosmétique, notamment un raisin de rouge à lèvres, et un réceptacle comportant un tel mécanisme.

### Arrière-plan technique

De façon classique, les réceptacles d'application d'un produit cosmétique, notamment un raisin de rouge à lèvres, comprennent un mécanisme permettant de déplacer le produit cosmétique entre une position escamotée et une position d'application dans laquelle le produit cosmétique est susceptible d'être appliqué par frottement.

L'actionnement du mécanisme est généralement commandé manuellement en appliquant un mouvement de rotation à la base du réceptacle, lequel mouvement de rotation est transmis au mécanisme pour provoquer le déplacement axial d'une cupule comportant le produit cosmétique.

Ce type de mécanisme comporte généralement au moins une enveloppe, appelée aussi manchon, emmanchée sur une gaine participant au déplacement du produit cosmétique. L'enveloppe est une pièce esthétique visible, puisque s'étendant hors de la base du réceptacle à l'intérieur de laquelle le reste du mécanisme est logé.

Classiquement, l'enveloppe et la gaine sont réalisées sous la forme de deux pièces distinctes pour lesquelles il est possible de choisir librement le matériau. Dans une telle conception, les deux pièces doivent être liées solidairement l'une à l'autre. EP 0 943 262 A2 divulgue un mécanisme pour un réceptacle d'application d'un produit cosmétique, le mécanisme étant conçu pour faire sortir le produit cosmétique par au moins un mouvement de rotation, ledit mécanisme comportant au moins une gaine comprenant intérieurement au moins une rainure hélicoïdale,un guide monté en rotation dans la gaine, une cupule portant le produit cosmétique, ladite cupule étant montée dans le guide, une enveloppe, extérieure entourant la gaine, la gaine et l'enveloppe étant solidaires en rotation et en translation.

Typiquement un matériau métallique, tel que de l'aluminium anodisé, est choisi pour l'enveloppe et un matériau plastique est choisi pour la gaine du mécanisme.

La matière métallique de l'enveloppe permet de monter celle-ci sur la gaine par sertissage, poinçonnage ou collage qui sont des techniques ayant l'avantage d'assurer simultanément une liaison axiale et une liaison en rotation entre l'enveloppe et la gaine.

En revanche, la présence de deux matériaux différents, métallique et plastique, présente des inconvénients, notamment lors du recyclage où les deux pièces doivent être séparées.

Le but de l'invention est notamment de proposer une nouvelle conception de mécanisme permettant de résoudre au moins une partie des inconvénients de l'état de la technique

### Résumé de l'invention

Ainsi, l'invention concerne un mécanisme selon la revendication 1.

Les pièces en matière plastique peuvent être facilement obtenues par injection et conduisent à un mécanisme léger.

De plus, les matières plastiques peuvent être teintées garantissant ainsi la qualité esthétique.

Par ailleurs, l'utilisation de matières plastiques, en particulier de matières plastiques similaires pour l'ensemble du mécanisme 20 permet de faciliter le recyclage. En particulier, le polypropylène et le polyéthylène téréphtalate sont deux matières plastiques dont le cycle de recyclage est bien connu.

Selon différents modes de réalisation de l'invention, qui pourront être pris ensemble ou séparément :
- le guide est entouré par la gaine,
- la mise en rotation du guide par rapport à la gaine provoque un mouvement axial de la cupule,
- la cupule est en matière plastique choisie parmi le polypropylène et/ou le polyéthylène téréphtalate,
- le guide est en matière plastique choisie parmi le polypropylène et/ou le polyéthylène téréphtalate,
- toutes les pièces du mécanisme sont en matière plastique choisie parmi le polypropylène et/ou le polyéthylène téréphtalate,
- l'enveloppe est maintenue sur la gaine par l'intermédiaire d'au moins une surépaisseur de matière située entre la gaine et l'enveloppe de manière à ce que la gaine et l'enveloppe soient solidaires au moins en translation,
- la surépaisseur de matière permet en outre que la gaine et l'enveloppe soient solidaires en rotation,
- la au moins une surépaisseur de matière assure un montage en force de l'enveloppe autour de la gaine,
- la au moins une surépaisseur de matière est située sur une surface interne de l'enveloppe,
- la au moins une surépaisseur de matière est située sur une surface externe de la gaine,
- le mécanisme comprend une pluralité de surépaisseurs de matière réparties sur la surface interne de l'enveloppe,
- le mécanisme comprend une pluralité de surépaisseurs de matière réparties sur la surface externe de la gaine,
- la au moins une surépaisseur de matière est un bourrelet de matière agencé sur le pourtour de la surface interne de l'enveloppe,
- la au moins une surépaisseur de matière est un bourrelet de matière agencé sur le pourtour de la surface externe de la gaine,
- la au moins une surépaisseur de matière est deux bourrelets de matière agencés sur le pourtour de la surface interne de l'enveloppe,
- la au moins une surépaisseur de matière est agencée sur une portion inférieure de l'enveloppe et/ou de la gaine opposée à une portion supérieure comprenant une ouverture par laquelle le produit cosmétique peut sortir,
- l'enveloppe et la gaine sont fusionnées en au moins un point, dit point d'assemblage, de manière à être solidaires en rotation et en translation,
- l'enveloppe présente une surface externe sur laquelle le au moins point d'assemblage est visible,
- le mécanisme comprend une pluralité de points d'assemblage,
- la pluralité de points d'assemblage est répartie sur le pourtour de l'enveloppe,
- la pluralité de points d'assemblage est régulièrement répartie sur le pourtour de l'enveloppe,
- la pluralité de points d'assemblage est répartie sur toute la hauteur de l'enveloppe,
- la pluralité de points d'assemblage est régulièrement répartie sur toute la hauteur de l'enveloppe,
- le au moins un point d'assemblage est un motif, tel qu'un logo, une lettre, un texte.

L'invention concerne aussi un réceptacle d'application d'un produit cosmétique comportant un capot, une base d'actionnement qui comporte un mécanisme tel que décrit ci-dessous, la base d'actionnement permettant une entrée et/ou une sortie du produit cosmétique.

De façon avantageuse, le capot est en matière plastique choisie parmi le polypropylène et/ou le polyéthylène téréphtalate et/ou la base est en matière plastique choisie parmi le polypropylène et/ou le polyéthylène téréphtalate.

De façon avantageuse, un mécanisme comprenant un point d'assemblage tel que décrit ci-dessous est obtenu par un procédé d'obtention comprenant une étape dans laquelle le au moins un point d'assemblage est obtenu par soudage.

Avantageusement, le soudage est obtenu par poinçonnage thermique.

### Brève description des figures

L'invention sera mieux comprise, et d'autres caractéristiques et avantages de celle-ci apparaîtront au cours de la lecture de la description détaillée qui va suivre, d'au moins un mode de réalisation de l'invention donné à titre d'exemple purement illustratif et non limitatif, en référence aux dessins schématiques annexés dans lesquels :
[Fig.1] la figure 1 est une vue en coupe axiale qui représente un réceptacle après montage d'un mécanisme selon l'invention sur une base d'actionnement du réceptacle ;
[Fig.2] la figure 2 est une vue en coupe axiale qui représente le mécanisme de la figure 1 ;
[Fig.3] la figure 3 est une vue en perspective d'un ensemble d'une gaine et d'une enveloppe composant le mécanisme de la figure 2 ;
[Fig.4] la figure 4 est une vue en coupe axiale de l'ensemble de la figure 3 ; [Fig.5] la figure 5 est une vue en grossissement de la figure 4 ;
[Fig.6] la figure 6 est une vue en perspective de l'enveloppe de l'ensemble de la figure 2.

### Description détaillée de l'invention

Par convention, la direction « axiale » correspond à celle d'extension principale du réceptacle, illustré par l'axe A sur les figures et la direction « radiale » est orthogonale à la direction axiale.

Dans la description détaillée des figures qui suit, on utilisera de manière non limitative les termes « supérieur » et « inférieur » ou encore « haut » et « bas » en référence à la direction axiale.

De la même manière, les termes « extérieur ou externe » et « intérieur ou interne » sont utilisés en référence à la direction radiale, un élément extérieur étant radialement plus éloigné de l'axe A qu'un élément intérieur.

Dans la suite de la description, des éléments présentant une structure identique ou des fonctions analogues seront désignés par des mêmes références.

On a représenté sur la figure 1, un exemple de réalisation d'un réceptacle 10, appelé aussi étui, d'un produit cosmétique 10.

Dans l'exemple de réalisation, le produit cosmétique est un bâton 12 de produit cosmétique et plus particulièrement, le bâton 12 de produit cosmétique est un bâton de rouge à lèvres destiné à être appliqué par frottement, en variante un baume de soin labial.

Le réceptacle 10 comprend au moins un capot 14 qui est associé à une base 16 d'actionnement présentant une forme complémentaire, la base 16 et le capot 14 définissant ensemble un contour externe du réceptacle 10.

Le réceptacle 10 comporte en outre un mécanisme 20 pour la distribution du bâton 12 de produit cosmétique.

De manière non limitative, le capot 14, la base 16 du réceptacle 10 et le mécanisme 20 présentent une forme cylindrique de section circulaire.

De préférence, le capot 14 est amovible. Le capot 14 est susceptible d'occuper au moins une position d'ouverture dans laquelle le capot 14 est séparé de la base 16 en vue notamment de permettre l'application du produit cosmétique et une position de fermeture dans laquelle le capot 14 est solidaire de la base 16 (figure 1).

La partie inférieure du capot 14 comprend à l'intérieur au moins un bourrelet 18 annulaire qui est destiné à coopérer avec une surface cylindrique externe du mécanisme 20.

Avantageusement, le bourrelet 18 annulaire assure le maintien du capot 14 en position de fermeture et participe à l'obtention d'une fermeture étanche à l'air afin de garantir une bonne conservation du bâton 12 de produit cosmétique, en cours d'utilisation du mécanisme 20.

Le capot 14 comprend un bord 19 inférieur qui est susceptible de venir en butée contre un bord supérieur 17 de la base 16 d'actionnement en position de fermeture.

Dans un mode de réalisation, non représenté, la base 16 peut comprendre un épaulement qui s'étend radialement au niveau du raccordement de la partie supérieure de la base 16 avec une partie inférieure de plus grand diamètre. Le bord inférieur du capot 14 est alors susceptible de venir en butée contre ledit épaulement en position de fermeture.

Un exemple de réalisation du mécanisme 20 est illustré à la figure 2.

Le mécanisme 20 présente un axe principal qui s'étend selon la direction axiale, confondu avec l'axe A principal du réceptacle 10.

Le mécanisme 20 est destinée à être montée amovible ou non sur une base 16 d'actionnement, par exemple la base 16 d'actionnement du réceptacle 10 pour produit cosmétique décrit ci-dessus.

Dans le cas d'un mécanisme 20 amovible, celui-ci est destiné à pouvoir être changé, notamment mais non exclusivement après l'utilisation complète du bâton 12 de produit cosmétique.

Le mécanisme 20 et son mécanisme d'entrée et/ou de sortie du bâton 12 de produit cosmétique décrits ci-dessous ne sont donnés qu'à titre d'exemple non limitatif.

Dans l'exemple de réalisation, le mécanisme 20 comprend un guide 22 interne dont la mise en rotation par rapport à une gaine 24 externe provoque un mouvement axial d'une cupule 26 portant le bâton 12 de produit cosmétique permettant une entrée et/ou une sortie du bâton 12 de produit cosmétique. Autrement dit, le guide 22 est monté en rotation dans la gaine 24. La cupule 26 est montée dans le guide 22.

La cupule 26 comprend au moins un ergot (non visible), de préférence deux ergots diamétralement opposés.

Les ergots coopèrent respectivement avec des glissières 25 du guide 22, lesdites glissières 25 s'étendant axialement de manière rectiligne. Chaque glissière 25 comprend avantageusement, à chacune de ses extrémités supérieure et inférieure, une échancrure angulaire 25a formant une butée de fin de course pour les ergots de la cupule 26.

La gaine 24 entoure le guide 22. La gaine 24 comprend intérieurement deux rainures 27 hélicoïdales avec lesquelles coopèrent respectivement l'extrémité libre des ergots, chaque ergot traversant radialement la glissière 25 associée du guide 22 pour s'engager dans une rainure 27.

Le mécanisme 20 comprend encore ici une enveloppe 28, appelée aussi manchon ou encore chemise. L'enveloppe 28 entoure la gaine 24.

Selon l'invention, l'enveloppe 28 et la gaine 24 sont en matière plastique.

La matière plastique de l'enveloppe 28 et la matière plastique de la gaine 24 peuvent être choisies parmi le polypropylène et/ou le polyéthylène téréphtalate. L'enveloppe 28 et la gaine 24 peuvent être dans la même matière plastique ou dans deux matières plastiques différentes. De préférence, l'enveloppe 28 et la gaine 24 sont dans la même matière plastique.

De façon avantageuse, la cupule 26 et/ou le guide 22 sont aussi prévues en matière plastique choisie parmi le polypropylène et/ou le polyéthylène téréphtalate.

Ainsi, de façon avantageuse, toutes les pièces du mécanisme 20 sont en matière plastique choisie parmi le polypropylène et/ou le polyéthylène téréphtalate.

Les pièces en matière plastique peuvent être facilement obtenues par injection et conduisent à un mécanisme 20 léger.

De plus, les matières plastiques peuvent être teintées garantissant ainsi la qualité esthétique.

Par ailleurs, l'utilisation de matières plastiques, en particulier de matières plastiques similaires pour l'ensemble du mécanisme 20 permet de faciliter le recyclage. En particulier, le polypropylène et le polyéthylène téréphtalate sont deux matières plastiques dont le cycle de recyclage est bien connu.

De façon avantageuse, le capot 14 et/ou la base 16 sont aussi en matière plastique choisie parmi le polypropylène et/ou le polyéthylène téréphtalate. Le capot 14 et la base 16 peuvent être dans la même matière plastique ou dans deux matières plastiques différentes. De préférence, le capot 14 et la base 16 sont dans la même matière plastique.

De façon avantageuse, l'ensemble du réceptacle 10 c'est-à-dire l'ensemble du mécanisme 20, ainsi que le capot 14 et la base 16 sont en matière plastique choisie parmi le polypropylène et/ou le polyéthylène téréphtalate, notamment dans la même matière plastique.

Là encore, l'utilisation de matières plastiques, en particulier de matières plastiques similaires pour l'ensemble du réceptacle 10 permet de faciliter l'obtention des pièces qui peuvent être facilement obtenues par injection et conduisent à un réceptacle 10 léger.

De plus, les matières plastiques peuvent être teintées et garantissent ainsi une qualité esthétique.

Par ailleurs, l'utilisation de matières plastiques, en particulier de matières plastiques similaires pour l'ensemble du mécanisme 20 permet de faciliter le recyclage. En particulier, le polypropylène et le polyéthylène téréphtalate sont deux matières plastiques dont le cycle de recyclage est bien connu.

Le guide 22 comprend une molette 30. La molette 30 est située axialement à l'extrémité inférieure du guide 22.

La molette 30 est destinée à permettre la mise en rotation du guide 22 provoquant, selon le sens de rotation, un mouvement axial de montée ou de descente de la cupule 26 et ce faisant du bâton 12 de produit cosmétique. Dans ce mode de réalisation, la molette 30 est une pièce distincte rapportée à fixation sur le guide 22. En variante, la molette 30 est réalisée venue de matière, en une seule pièce, avec le guide 22 du mécanisme 20

Dans un tel réceptacle 10, la molette 30 du mécanisme 20 est actionnée, après avoir préalablement ôté le capot 14, par l'intermédiaire de la base 16.

Dans une variante de réalisation, l'enveloppe 28 et/ou la gaine 24 sont prolongées axialement au-delà de la molette, ceci afin d'empêcher ou à tout le moins de rendre difficile l'accès à ladite molette 30. Une telle configuration permet de limiter l'actionnement du mécanisme 20 par un utilisateur avant même que ledit mécanisme 20 ait été associé à la base 16 correspondante.

Par conséquent, la molette 30 et la base 16 doivent d'une part être reliées axialement ensemble et, d'autre part, être liées en rotation pour assurer la transmission à la molette 30 du mécanisme 20 de tout mouvement de rotation appliqué à la base 16.

Pour cela la base 16 d'actionnement comprend des moyens de fixation pour lier axialement la base 16 d'actionnement avec la molette 30 du mécanisme 20. Les moyens de fixation comportent quatre pattes 32 qui s'étendent axialement vers le haut à partir d'une partie basse de la base 16 d'actionnement.

Les quatre pattes 32 de la base 16 d'actionnement sont réparties angulairement de manière régulière, soit à 90°. Les pattes 32 sont insérées dans un orifice complémentaire qui est ménagé centralement dans la molette 30 du mécanisme 20. Avantageusement les pattes 32 sont flexibles.

L'extrémité libre de chaque patte 32 est configurée pour former un crochet 34 qui vient coopérer avec un bord 36 supérieur de l'orifice de la molette 30 afin de bloquer axialement la base 16 d'actionnement.

Les pattes 32 de fixation permettent de lier axialement la base 16 d'actionnement à la molette 30 du mécanisme 20.

Le blocage en rotation de la molette 30 et de la base est réalisé par un crantage complémentaire de la molette 30 et des pattes 32, c'est-à-dire un ensemble de stries 38 qui s'étendent axialement, parallèlement les unes aux autres sur une surface interne de de la molette 30 et sur la surface externe des pattes 32 de la base 16.

Dans un tel mécanisme 20, l'enveloppe 28 et la gaine 24 sont solidaires en rotation et en translation.

Pour cela, l'enveloppe 28 est en outre maintenue sur la gaine 24 par l'intermédiaire d'au moins une surépaisseur 50 de matière située entre la gaine 24 et l'enveloppe 28 de manière à ce que la gaine 24 et l'enveloppe 28 soient solidaires au moins en translation.

En d'autres termes, la surépaisseur 50 de matière assure un montage en force de l'enveloppe 28 autour de la gaine 24 permettant d'améliorer leur maintien, notamment à l'arrachement et à la rotation l'une par rapport à l'autre. Par ailleurs l'utilisation d'une surépaisseur 50 de matière entre l'enveloppe 28 et la gaine 24, autrement dit dans une zone interne du mécanisme 20 permet de conserver un bon esthétique visuel du mécanisme 20.

Ainsi, la surépaisseur 50 de matière peut être située sur une surface interne 52 de l'enveloppe 28 (mode de réalisation représenté ici) ou sur la surface externe 46 de la gaine 24 (non représenté) ou encore sur la surface interne 52 de l'enveloppe 28 et sur la surface externe 46 de la gaine 24 (non représenté). Il peut s'agir par exemple, d'une surépaisseur 50 unique. De façon avantageuse, il s'agit dans ce cas, par exemple d'une surépaisseur 50 qui s'étend sur tout le pourtour de la surface interne 52 de l'enveloppe 28 et/ ou de la surface externe 46 de la gaine 24, tel qu'un bourrelet.

Le mécanisme 20 peut aussi comprendre une pluralité de surépaisseurs 50 de matière réparties sur la surface interne 52 de l'enveloppe 28 et/ou sur la surface externe 46 de la gaine 24.

Les surépaisseurs 50 de matières peuvent être des points discrets répartis sur toute la surface interne 52 de l'enveloppe 28 et/ou de la surface externe 46 de la gaine 24.

Les surépaisseurs 50 de matière peuvent encore être des points discrets répartis sur tout le pourtour de la surface interne 52 de l'enveloppe 28 et/ou de la surface externe 46 de la gaine 24, de manière à former par exemple un bourrelet discontinu.

Il peut aussi s'agir de surépaisseurs 50 s'étendant sur tout le pourtour de la surface interne 52 de l'enveloppe 28 et/ ou de la surface externe 46 de la gaine 24, tel que des bourrelets.

Dans le mode de réalisation représenté ici, la au moins une surépaisseur 50 de matière est deux bourrelets 50 de matière agencés sur le pourtour de la surface interne 52 de l'enveloppe 28 au niveau de la portion inférieure de l'enveloppe 28 et de la gaine 24 où se trouve deux points d'assemblage 40 mentionnés ci-dessous.

Dans le mode de réalisation représenté ici, l'enveloppe 28 et la gaine 24 étant toutes les deux en matière plastique, elles sont en outre fusionnées en au moins un point, dit point d'assemblage 40, de manière à être solidaires en rotation et en translation.

L'enveloppe et la gaine jusque-là deux pièces distinctes ne forment plus qu'une seule pièce unique et sont reliées, unies de manière définitive au niveau du au moins un point d'assemblage. Cela est notamment permis par un mélange des matières plastiques de l'enveloppe et de la gaine au niveau du point d'assemblage.

De façon avantageuse, dans le mode de réalisation représenté ici, le mécanisme 20 comprend deux points d'assemblage 40 diamétralement opposés.

Les deux points d'assemblage 40 sont agencés sur une portion inférieure de l'enveloppe 28 et de la gaine 24 opposée à une portion supérieure comprenant une ouverture 42 par laquelle le produit cosmétique peut sortir.

Ainsi, les deux points d'assemblage 40 sont visibles sur une surface externe 44 de l'enveloppe 28.

Notamment, dans le mode de réalisation représenté ici, chacun des points d'assemblage 40 est disposé à la fois sur la surface externe 44 de l'enveloppe 28 et sur une surface externe 46 de la gaine 24.

Le point d'assemblage 40 est sous la forme d'un triangle en creux ayant un sommet 48 supérieur (c'est-à-dire un sommet dirigé vers la portion supérieure comprenant l'ouverture) arrondi.

De façon avantageuse, le au moins un point d'assemblage 40 est obtenu par un procédé d'obtention comprenant une étape dans laquelle le au moins un point d'assemblage 40 est obtenu par soudage, tel que par exemple un poinçonnage thermique.

Le poinçonnage thermique peut être obtenu par l'application, la frappe d'au moins un poinçon régulé thermiquement sur les surfaces externe et/ou interne de l'enveloppe 28 et/ou de la gaine 24. Le temps d'application du/des poinçon(s) est défini en fonction de la taille du mécanisme 20, du type de matière plastique, de l'épaisseur de l'enveloppe 28 et/ou de la gaine 24, du niveau final de fusion entre l'enveloppe 28 et la gaine 24 souhaité.

Pour obtenir le mode de réalisation représenté, deux poinçons diamétralement opposés en forme de triangle ont été frappés sur les surfaces externes 44, 46 de l'enveloppe 28 et de la gaine 24.

Ainsi, l'enveloppe 28 et la gaine 24 sont fusionnées par chauffage et pression d'une zone formant le point d'assemblage 40. Autrement dit, dans cette zone, les matières plastiques de l'enveloppe 28 et de la gaine 24 fondent sous la chaleur et se mélangent pour former le point d'assemblage 40, en particulier une fois la zone refroidie. La pression exercée lors du poinçonnage permet de créer une marque formant le point d'assemblage 40.

La fusion de l'enveloppe 28 et de la gaine 24 peut être détectée par un mélange des matières de la gaine 24 et de l'enveloppe 28.

Dans le cas d'une enveloppe 28 et d'une gaine 24 de couleurs différentes, le point d'assemblage 40 peut présenter une différence de teinte par rapport au reste de l'enveloppe 28 et de la gaine 24 due au mélange des deux matières plastiques. Le point d'assemblage 40 est ainsi visualisable. Ce changement de teinte est particulièrement visible lorsque le point d'assemblage 40 est situé sur les surfaces externes 44, 46 de l'enveloppe 28 et de la gaine 24. Cette différence de teinte est notamment visible dans la zone de l'enveloppe 28 adjacente à la gaine 24 et dans la zone de la gaine 24 adjacente à l'enveloppe 28.

Le point d'assemblage 40 est aussi visualisable par une marque en forme de creux laissée par le poinçonnage à la surface externe 44 de l'enveloppe 28 et/ou à la surface externe 46 de la gaine 24.

De façon avantageuse, le au moins un point d'assemblage 40 peut représenter un motif, tel qu'un logo, une lettre, un texte, ou tout autre motif adéquat. Dans le cas d'une pluralité de points d'assemblage 40, ceux-ci peuvent être répartis sur le pourtour de l'enveloppe 28, comme cela est représenté ici avec deux points d'assemblage 40.

Les points d'assemblage 40 peuvent aussi être répartis sur toute la hauteur de l'enveloppe 28 (non représenté).

La répartition peut être régulière ou aléatoire.

Dans un autre mode de réalisation non représenté, le mécanisme 20 peut aussi comprendre un point d'assemblage 40 unique.

Contrairement aux techniques connues, telles que le serrage ou le collage, la présence d'une surépaisseur entre l'enveloppe et la gaine et/ou la fusion entre ces deux pièces permet une liaison entre l'enveloppe et la gaine qui soit avantageusement simple, fiable et économique.

En effet, l'assemblage des deux pièces peut se faire par serrage mais très souvent cela n'est pas suffisant, notamment au niveau de la liaison axiale.

Une autre solution pour assembler les deux pièces est la technique du collage. Cependant, l'utilisation de colle lorsque les deux pièces sont assemblées par collage, induit des risques de pollution du produit cosmétique par la colle dont il est difficile de maîtriser avec une grande précision la quantité et la répartition lors de l'assemblage.

## Revendications

1. Mécanisme (20) pour un réceptacle d'application d'un produit cosmétique (12), le mécanisme étant conçu pour faire sortir le produit cosmétique (12) par au moins un mouvement de rotation, ledit mécanisme comportant au moins :
- une gaine (24) comprenant intérieurement au moins une rainure hélicoïdale (27) ;
- un guide (22) monté en rotation dans la gaine (24) ;
- une cupule (26) portant le produit cosmétique (12), ladite cupule étant montée dans le guide (22) ;
- une enveloppe (28) extérieure entourant la gaine (24) ;
la gaine (24) et l'enveloppe (28) étant solidaires en rotation et en translation, et réalisées en une matière plastique choisie parmi le polypropylène et/ou le polyéthylène téréphtalate.

2. Mécanisme selon la revendication précédente, dans lequel l'enveloppe (28) est maintenue sur la gaine (24) par l'intermédiaire d'au moins une surépaisseur (50) de matière située entre la gaine (24) et l'enveloppe (28) de manière à ce que la gaine (24) et l'enveloppe (28) soient solidaires au moins en translation.

3. Mécanisme selon la revendication précédente, dans lequel la au moins une surépaisseur (50) de matière assure un montage en force de l'enveloppe (28) autour de la gaine (24).

4. Mécanisme selon la revendication précédente, dans lequel dans lequel la au moins une surépaisseur (50) de matière est située sur une surface interne (52) de l'enveloppe (28) et/ou sur une surface externe (46) de la gaine (24).

5. Mécanisme selon la revendication précédente, dans lequel le mécanisme comprend une pluralité de surépaisseurs (50) de matière réparties sur la surface interne (52) de l'enveloppe (28) et/ou sur la surface externe (46) de la gaine (24).

6. Mécanisme selon l'une quelconque des revendications 4 ou 5, dans lequel la au moins une surépaisseur (50) de matière est un bourrelet de matière agencé sur le pourtour de la surface interne (52) de l'enveloppe (28) et/ou de la surface externe (46) de la gaine (24).

7. Mécanisme selon la revendication 6, dans lequel la au moins une surépaisseur (50) de matière est deux bourrelets de matière agencés sur le pourtour de la surface interne (52) de l'enveloppe (28).

8. Mécanisme selon l'une quelconque des revendications précédentes, dans lequel la au moins une surépaisseur (50) de matière est agencée sur une portion inférieure de l'enveloppe (28) et/ou de la gaine (24) opposée à une portion supérieure comprenant une ouverture (42) par laquelle le produit cosmétique peut sortir.

9. Mécanisme selon l'une quelconque des revendications précédentes, dans lequel la cupule (26) est en matière plastique choisie parmi le polypropylène et/ou le polyéthylène téréphtalate.

10. Mécanisme selon l'une quelconque des revendications précédentes, dans lequel l'enveloppe (28) et la gaine (24) sont fusionnées en au moins un point, dit point d'assemblage (40), de manière à être solidaires en rotation et en translation.

11. Réceptacle (10) d'application d'un produit cosmétique comportant un capot (14), une base d'actionnement (16) qui comporte un mécanisme (20) selon l'une quelconque des revendications précédentes, la base d'actionnement (16) permettant une entrée et/ou une sortie du produit cosmétique (12).

12. Réceptacle d'application selon la revendication précédente, dans lequel le capot (14) est en matière plastique choisie parmi le polypropylène et/ou le polyéthylène téréphtalate et/ou la base (16) est en matière plastique choisie parmi le polypropylène et/ou le polyéthylène téréphtalate.

## Patentansprüche

1. Mechanismus (20) für einen Behälter zum Auftragen eines Kosmetikprodukts (12), wobei der Mechanismus konzipiert ist, um das Kosmetikprodukt (12) durch mindestens eine Drehbewegung herauszuführen, wobei der Mechanismus mindestens Folgendes umfasst:
- eine Ummantelung (24), die im Inneren mindestens eine schneckenförmige Nut (27) umfasst;
- eine Führung (22), die drehend in der Ummantelung (24) angebracht ist;
- einen Becher (26), der das Kosmetikprodukt (12) hält, wobei der Becher in der Führung (22) angebracht ist,
- eine äußere Schale (28), die die Ummantelung (24) umgibt;
wobei die Ummantelung (24) und die Schale (28) drehfest und verschiebungsfest sind und aus einem Kunststoffmaterial hergestellt sind, das aus Polypropylen und/oder Polyethylenterephtalat ausgewählt ist.

2. Mechanismus nach dem vorstehenden Anspruch, wobei die Schale (28) mithilfe mindestens einer Materialverdickung (50), die sich zwischen der Ummantelung (24) und der Schale (28) befindet, auf der Ummantelung (24) gehalten wird, sodass die Ummantelung (24) und die Schale (28) zumindest verschiebungsfest sind.

3. Mechanismus nach dem vorstehenden Anspruch, wobei die mindestens eine Materialverdickung (50) eine formschlüssige Anbringung der Schale (28) um die Ummantelung (24) gewährleistet.

4. Mechanismus nach dem vorstehenden Anspruch, wobei sich die mindestens eine Materialverdickung (50) auf einer inneren Oberfläche (52) der Schale (28) und/oder auf einer äußeren Oberfläche (46) der Ummantelung (24) befindet.

5. Mechanismus nach dem vorstehenden Anspruch, wobei der Mechanismus eine Vielzahl von Materialverdickungen (50) umfasst, die auf der inneren Oberfläche (52) der Schale (28) und/oder auf der äußeren Oberfläche (46) der Ummantelung (24) verteilt sind.

6. Mechanismus nach einem der Ansprüche 4 oder 5, wobei die mindestens eine Materialverdickung (50) ein Materialwulst ist, der auf dem Umfang der inneren Oberfläche (52) der Schale (28) und/oder der äußeren Oberfläche (46) der Ummantelung (24) eingerichtet ist.

7. Mechanismus nach Anspruch 6, wobei die mindestens eine Materialverdickung (50) zwei Materialwülste ist, die auf dem Umfang der inneren Oberfläche (52) der Schale (28) eingerichtet sind.

8. Mechanismus nach einem der vorstehenden Ansprüche, wobei die mindestens eine Materialverdickung (50) auf einem unteren Abschnitt der Schale (28) und/oder der Ummantelung (24) eingerichtet ist, der einem oberen Abschnitt gegenüberliegt, eine Öffnung (42) umfassend, durch die das Kosmetikprodukt heraustreten kann.

9. Mechanismus nach einem der vorstehenden Ansprüche, wobei der Becher (26) aus einem Kunststoffmaterial ist, das aus Polypropylen und/oder Polyethylenterephtalat ausgewählt ist.

10. Mechanismus nach einem der vorstehenden Ansprüche, wobei die Schale (28) und die Ummantelung (24) an mindestens einem Punkt, als Fügepunkt (40) bezeichnet, verschmolzen sind, sodass sie drehfest und verschiebungsfest sind.

11. Behälter (10) zum Auftragen eines Kosmetikprodukts, umfassend einen Verschluss (14), eine Betätigungsbasis (16), die einen Mechanismus (20) nach einem der vorstehenden Ansprüche umfasst, wobei die Betätigungsbasis (16) ein Eintreten und/oder ein Austreten eines Kosmetikprodukts (12) erlaubt.

12. Behälter zum Auftragen nach dem vorstehenden Anspruch, wobei der Verschluss (14) aus einem Kunststoffmaterial ist, das aus Polypropylen und/oder Polyethylenterephtalat ausgewählt ist, und/oder die Basis (16) aus einem Kunststoffmaterial ist, das aus Polypropylen und/oder Polyethylenterephtalat ausgewählt ist.

## Claims

1. Mechanism (20) for a container for applying a cosmetic product (12), the mechanism being designed to cause the cosmetic product (12) to exit by at least one rotation movement, said mechanism comprising at least:
- a sheath (24) internally comprising at least one helical groove (27);
- a guide (22) rotatably mounted in the sheath (24);
- a cup (26) carrying the cosmetic product (12), said cup being mounted in the guide (22);
- an outer envelope (28) surrounding the sheath (24);
the sheath (24) and the envelope (28) being integral in rotation and in translation, and made of a plastic material selected from among polypropylene and/or polyethylene terephthalate.

2. Mechanism according to the preceding claim, wherein the envelope (28) is held on the sheath (24) by way of at least one thickened portion (50) of material located between the sheath (24) and the envelope (28) such that the sheath (24) and the envelope (28) are integral at least in translation.

3. Mechanism according to the preceding claim, wherein the at least one thickened portion (50) of material ensures a force fitting of the envelope (28) around the sheath (24).

4. Mechanism according to the preceding claim, wherein the at least one thickened portion (50) of material is located on an inner surface (52) of the envelope (28) and/or on an outer surface (46) of the sheath (24).

5. Mechanism according to the preceding claim, wherein the mechanism comprises a plurality of thickened portion (50) of material distributed over the inner surface (52) of the envelope (28) and/or over the outer surface (46) of the sheath (24).

6. Mechanism according to any one of claims 4 or 5, wherein the at least one thickened portion (50) of material is a bead of material arranged over the perimeter of the inner surface (52) of the envelope (28) and/or of the outer surface (46) of the sheath (24).

7. Mechanism according to claim 6, wherein the at least one thickened portion (50) of material is two beads of material arranged over the perimeter of the inner surface (52) of the envelope (28).

8. Mechanism according to any one of the preceding claims, wherein the at least one thickened portion (50) of material is arranged on a lower portion of the envelope (28) and/or of the sheath (24) opposite an upper portion comprising an opening (42) through which the cosmetic product can exit.

9. Mechanism according to any one of the preceding claims, wherein the cup (26) is made of plastic material selected from polypropylene and/or polyethylene terephthalate.

10. Mechanism according to any one of the preceding claims, wherein the envelope (28) and the sheath (24) are combined in at least one point, referred to as assembly point (40), so as to be integral in rotation and in translation.

11. Container (10) for applying a cosmetic product comprising a cap (14), an actuation base (16) which comprises a mechanism (20) according to any one of the preceding claims, the actuation base (16) enabling an entry and/or an exit of the cosmetic product (12).

12. Application container according to the preceding claim, wherein the cap (14) is made of plastic material selected from polypropylene and/or polyethylene terephthalate and/or the base (16) is made of plastic material selected from polypropylene and/or polyethylene terephthalate.
